# EUROPÄISCHE PATENTSCHRIFT

(11) **EP 0 525 518 B1**
(45) Veröffentlichungstag und Bekanntmachung des Hinweises auf die Patenterteilung: **19.04.1995**
(21) Anmeldenummer: 92112090.3
(22) Anmeldetag: 15.07.1992
(51) Int. Cl.: H01R 13/658

(54) **Geschirmte Anschlusseinrichtung**
Screened connecting device
Dispositif blindé de raccordement

(30) Priorität: 25.07.1991 DE 4124710
(43) Veröffentlichungstag der Anmeldung: 03.02.1993
(73) Patentinhaber: SIEMENS AKTIENGESELLSCHAFT, 80333 München (DE)
(72) Erfinder: Aichinger, Heinrich, W-8039 Puchheim (DE); Parstorer, Richard, W-8085 Geltendorf (DE)

(56) Entgegenhaltungen:
- EP-A- 0 323 114
- EP-A- 0 343 561
- WO-A-87/07775
- FR-A- 2 618 266
- US-A- 5 071 519

## Beschreibung

Die Erfindung betrifft eine geschirmte Anschlußeinrichtung für den Einbau in eine Wand oder ein Gestell, bei der mindestens ein mit einer Schirmung versehenes Versorgungskabel innenseitig an ein leitendes Gehäuse anschließbar und frontseitig mindestens ein zu einem Gerät führendes Anschlußkabel vorgesehen sind.

Eine Anschlußeinrichtung dieser Art ist aus der WO-A- 87/07775 bekannt. Der Vorteil derartiger Anschlußeinrichtungen besteht darin, daß ein Gebäude vorverkabelt werden kann. Bei Bedarf werden die Anschlüsse für die jeweiligen Dienste später an den gewünschten Stellen hergestellt. Im Bedarfsfall wird ein zum jeweiligen Endgerät passender Adapter-Einsatz eingesteckt, während Änderungen an der Verkabelung im Inneren bzw. hinter der Anschlußeinrichtung nicht mehr durchgeführt werden müssen.

Bei derartigen Anschlußeinrichtungen muß eine ausreichende Abschirmung der im Inneren jeweils ungeschirmt verlaufenden Adern nach außen hin gewährleistet sein. Weiterhin ist auch im Bereich der Zugentlastung und der Schirmabfangung darauf zu achten, daß bei diesen Durchtrittstellen die Abschirmung nicht unterbrochen ist. Dies muß auch dann gelten, wenn größere Zugspannungen über das Kabel, z.B. auf die Anschlußeinrichtung, übertragen werden. Weiterhin soll die Zugentlastungsvorrichtung einfach montierbar und gut zugänglich sein, und schließlich ist ein Aufbau zweckmäßig, der für die verschiedenen Anschlußmöglichkeiten (Einzeldosen oder Mehrfachanschlüsse) gleichermaßen verwendbar ist, zumindest in den Grundbausteinen.

Der Erfindung liegt die Aufgabe zugrunde, eine Anschlußeinrichtung der eingangs genannten Art so weiterzubilden, daß diese allgemein verwendbar ist und neben einer sicheren Abfangung eine ausreichende Abschirmung auch im Bereich der Eintrittsstelle des Versorgungskabels gewährleistet.

Diese Aufgabe wird bei einer geschirmten Anschlußeinrichtung der eingangs genannten Art dadurch gelöst, daß für das Versorgungskabel eine mit einer entsprechenden Durchtrittsöffnung versehene leitende Zugentlastungsvorrichtung vorgesehen ist, welche auch der Abfangung der Schirmung dient, daß die Zugentlastungsvorrichtung zweiteilig ausgebildet ist und das Versorgungskabel zwischen sich einschließt und festklemmt und daß die Zugentlastungsvorrichtung mit dem Gehäuse elektrisch leitend verbunden ist.

Zugentlastung und Abfangung der Schirmung werden somit gemeinsam bewirkt, und durch die zweiteilige Ausbildung der Zugentlastungsvorrichtung ist die Montage in besonders einfacher und sicherer Weise durchführbar. Da die Zugentlastungsvorrichtung im montierten Zustand mit dem Gehäuse elektrisch leitend verbunden ist, wird hiermit auch eine gute und sichere Abschirmung gewährleistet.

Weiterbildungen der Erfindung sind in Unteransprüchen wiedergegeben.

Die Erfindung und ihre Weiterbildungen werden nachfolgend anhand von Zeichnungen näher erläutert.

Es zeigen:;
- Fig. 1: in einer Explosionsdarstellung ein erstes Ausführungsbeispiel einer erfindungsgemäßen Anschlußeinrichtung,
- Fig. 2: in perspektivischer Darstellung den Aufbau einer Zugentlastungsvorrichtung,
- Fig. 3: die Zugentlastungsvorrichtung nach Fig. 2 im Schnitt bei fertig montiertem Versorgungskabel,
- Fig. 4: in perspektivischer Darstellung den Einbau einer Anschlußeinrichtung in eine Wanddose,
- Fig. 5: in Explosionsdarstellung eine Dreifach-Anschlußeinrichtung,
- Fig. 6: eine Abwandlung der Dreifach-Anschlußeinrichtung nach Fig. 5 mit schrägen Vorderflächen,
- Fig. 7: im Querschnitt ein Gehäuse zur Aufnahme einer Vielzahl von Anschlußeinrichtungen,
- Fig. 8: die Frontplatte der Anschlußeinrichtung nach Fig. 7 in perspektivischer Darstellung,
- Fig. 9: ein Halteblech der Vielfach-Anschlußeinrichtung nach Fig. 7 in perspektivischer Darstellung und
- Fig. 10: eine Einzel-Anschlußeinrichtung mit schräg in einer Dose angeordnetem Gehäuse und nach unten zeigender Austrittsstelle.

Bei der Darstellung einer Anschlußeinrichtung nach Fig. 1 ist ein nur an der Vorderseite offenes Gehäuse GH vorgesehen, das aus Blech oder einem metallisierten Kunststoff besteht und somit als Abschirmung dient. Für den Anschluß eines Versorgungskabels (Nachrichtenkabels) VC für die verschiedenen Dienste (Telefon, Fax, Fernschreiben usw.) ist eine Zugentlastungsvorrichtung ZV vorgesehen, deren Aufbau im einzelnen anhand von Fig. 2 näher erläutert wird. Diese Zugentlastungsvorrichtung ZV besteht ebenfalls aus leitendem Material (z.B. Messing) oder aus einem metallisierten Kunststoff und ist mit der Abschirmung des Versorgungskabels VC leitend verbunden. Die Abmessungen der Zugentlastungsvorrichtung ZV sind so gewählt, daß diese genau in eine entsprechende Öffnung in dem Gehäuse ZV hineinpaßt und dieses hochfrequenzdicht verschließt. Hierzu ist im folgendem Beispiel an der Oberseite des Gehäuses GH über die Länge der Zugentlastungsvorrichtung ZV ein Blechlappen BL nach unten umgebogen, an dem die Außenfläche der Zugentlastungsvorrichtung ZV anliegt. Mittels zweier Schrauben SR1 und SR2, die durch die Rückseite des Gehäuses GH sowie durch entsprechende Bohrungen der Zugentlastungsvorrichtung ZV hindurchgehen, wird die Zugentlastungsvorrichtung ZV an dem Blech BL festgeschraubt. Die Schrauben SR1 und SR2 können gleichzeitig auch das Abfangen der Schirmung und die Zugentlastung mitbewirken, d.h. sie pressen die beiden Teile der Zugentlastungsvorrichtung ZV zusammen und bewirken auch deren Halterung im Gehäuse GH. Im fertig montierten Zustand ist durch die Zugentlastungsvorrichtung ZV die hochfrequenzmäßige Abdichtung des Gehäuses GH gewährleistet.

Im vorliegenden Beispiel ist angenommen, daß das Versorgungskabel VC vier elektrische Leiter (Adern AD1-AD4) aufweist, die zu einem entsprechenden Adapterstecker AS geführt sind. Dieser Adapterstecker AS ist im einzelnen näher in der Patentanmeldung P 41 03 928.9 beschrieben und weist an seiner Rückseite Schnellklemmeinrichtungen für eine bestimmte maximale Aderzahl auf (z.B. 8), während an der Vorderseite im Inneren des Schlitzes SL eine entsprechende Anzahl von (z.B. ebenfalls 8) Kontaktfedern vorgesehen ist. Der Adapterstecker AS ist normalerweise innerhalb des Gehäuses GH an dessen Rückseite fest angeordnet. Im vorliegenden Ausführungsbeispiels ist er zur besseren Darstellung etwas nach vorne herausgezeichnet.

An der offenen Seite des Gehäuses GH sind leitende Schraubflächen SF1 und SF2 vorgesehen, die mit einer entsprechenden Öffnung für die Aufnahme einer (hier nicht dargestellten Schraube) versehen sind, durch die eine Frontplatte FP an dem Gehäuse GH befestigt werden kann. Die Frontplatte FP besteht aus Blech bzw. einem metallisierten Kunststoff und weist an den vier Seiten jeweils Montagebleche MP1-MP4 auf, die flächig ausgebildet sind und jeweils bogenförmig verlaufende Längsschlitze LS1-LS4 aufweisen, welche zur Montage an einer (hier nicht dargestellten) Wanddose (Leerdose) dienen. Die Frontplatte FP weist im Mittelteil einen Rahmen RA auf, der gegen über den Montageblechen MP1-MP4 hochgezogen ist und etwa L-förmigen Querschnitt hat. Mit diesem Rahmen RA wird die Frontplatte FP über die offene Vorderseite des Gehäuses GH gestülpt und dieses dadurch in seinem Frontbereich (bis auf die Öffnung OA) ebenfalls hochfrequenzdicht abgeschlossen. Über die Öffnungen OP1-OP4 kann jeweils die Schraubverbindung zu den Öffnungen OF1 und OF2 an den Schraubflächen des Gehäuses GH hergestellt werden. An beiden Seiten der Öffnung OA der Frontplatte FP sind Haltelaschen HL1 und HL2 vorgesehen, in welche ein Adaptereinsatz AE einrastbar ist, dessen Aufbau ebenfalls in der Patentanmeldung P 41 03 928.9 näher beschrieben ist. Hierzu sind an beiden Seiten des Adaptereinsatzes AE Rastnasen vorgesehen, wobei hier nur die linke Rastnase RN2 sichtbar ist. Diese Rastnasen greifen hinter die Haltelaschen HL1 und HL2 und arretieren dadurch den Adaptereinsatz AE in der Frontplatte FP. Der Adaptereinsatz AE weist eine Isolierstoffplatte IT auf, auf der eine Reihe von z.B. 8 Leiterbahnen L1-L8 vorgesehen sind. An diesem Adaptereinsatz wird in bekannter Weise ein Anschlußkabel AC angeschlossen, das zu einem entsprechenden Teilnehmergerät geführt ist, wobei für jeden Anschlußfall ein entsprechender Adaptereinsatz mit entsprechend positionierten bzw. verdrahteten Kontaktierungseinrichtungen vorgesehen ist. Beispielsweise werden für einen Telefonanschluß vier Anschlußdrähte benötigt, so daß vier der Leiterbahnen, z.B. L1-L4 beschaltet und z.B. mit den Adern AD1, AD2 und AD3 verbunden sind. Da der Anschluß an den korrespondierenden Anschlußstecker AS (bezüglich der Adern AD1-AD4) nach einem fest vorgegebenen Schema erfolgt, das dem jeweiligen Anschlußgerät zugeordnet ist, genügt es einen entsprechenden Adaptereinsatz AE anzubringen, um die Durchkontaktierung der vormontierten Adern AD1-AD4 mit den Leiterbahnen L1-L4 und damit den zugehörigen vier Adern des Anschlußkabels AC zu bewirken.

An der Rückseite der Frontplatte des Adaptereinsatzes AE ist ein am Rand geschlitzt ausgebildetes Kontaktierungsblech (Abschirmblech) KBL vorgesehen, das auf der Frontseite des Rahmen RA aufliegt und diesen bis auf die ebenfalls hochfrequenzdicht abgeschlossene Durchtrittsstelle für das Anschlußkabel AC abschließt. Die Rückseite der Frontplatte des Adaptereinsatzes kann auch metallisiert sein. Normalerweise ist auch das Anschlußkabel AC geschirmt, so daß die Gesamtanordnung im zusammengebauten Zustand eine vollständig geschirmte Anschlußeinrichtung ergibt. Dabei wird die Abdeckblende ABL (z.B. aus Kunststoff) an der Vorderseite angebracht.

In Fig. 2 ist in perspektivischer Darstellung eine Zugentlastungsvorrichtung ZV dargestellt, die aus zwei gleichen Blöcken Z1 und Z2 besteht. Im vorliegenden Beispiel ist angenommen, daß drei Versorgungskabel VC1-VC3 angeschlossen werden sollen, die in entsprechenden Bohrungen untergebracht sind, wobei diese je zur Hälfte in dem Block Z1 und Z2 liegen. Die Abschirmung der Versorgungskabel VC1-VC3 wird im Bereich der Zugentlastungsvorrichtung ZV freigelegt und nach hinten auf den Kabelmantel gelegt, so daß eine Kontaktierung zwischen der Zugentlastungsvorrichtung und dieser Abschirmung hergestellt werden kann. Es kann zweckmäßig sein, die Schirmung VA1-VA3 der Versorgungskabel VC1-VC3 zusätzlich durch eine leitende Folie (z.B. Kupferfolie) FO1-FO3 im Bereich der Zugentlastungsvorrichtung ZV zu umwickeln. Die Dimensionierung der Bohrungen erfolgt so, daß ein ausreichend hoher Anpreßdruck auf die Versorgungskabel VC1-VC3 erzielt wird, d.h. die Bohrungen sind in ihrem Durchmesser kleiner zu wählen als der Außendurchmesser des freigelegten Geflechtes VA1-VA3 bzw. der Außendurchmesser zusammen mit den Folien FO1-FO3.

Dabei ist es zweckmäßig, nicht mit gerade durchgehenden Öffnungen gleichen Durchmessers zu arbeiten, sondern eine Ausführungsform gemäß Fig. 3 vorzusehen. Dort ist die Bohrung für den Anschluß z.B. eines Versorgungskabels VC1 im Bereich der Zugentlastungsvorrichtung ZV zweistufig ausgebildet, wobei eine engere Bohrung BO11 auf der dem Versorgungskabel VC1 zugewandten Seite vorgesehen ist, während eine erweiterte Bohrung BO12 im Bereich der austretenden Adern AD1-AD4 vorhanden ist. Dies hat zur Folge, daß das Isoliermaterial der Kabelseele des Versorgungskabels VC1 durch den verringerten Querschnitt im Bereich der Bohrung BO11 beim Zusammenpressen fließt und dadurch mit in die erweiterte Bohrung BO12 hineingedrückt wird. Der so im Bereich der Bohrung BO12 sich ergebende verbreiterte Wulst liefert somit eine besonders gute und zuverlässige Zugentlastung gegen Zugkräfte PZ, welche in Längsrichtung an dem Versorgungskabel VC1 angreifen. Dies ist besonders deshalb von Bedeutung, weil bei der Montage derartige Kräfte PZ in nicht unerheblichen Ausmaß auftreten können.

Die Dimensionierung des Innendurchmessers D2 der Bohrung BO12 erfolgt so, daß dieser etwa dem Außendurchmesser D1 des Versorgungskabels VC1 entspricht um eine ausreichende Andruckkraft zu erzeugen. Dagegen sollte der verringerte Durchtrittsbereich d der Bohrung BO1 zweckmäßig zwischen 2 und 10 % geringer gewählt werden als der Außendurchmesser D1 des Versorgungskabels VC1.

Aus Fig. 2 ist ferner ersichtlich, daß zum Zusammenhalten der beiden Blöcke Z1 und Z2 Halteschrauben SR1 und SR2 vorgesehen sind. Diese Halteschrauben SR1 und SR2 gehen durch Bohrungen OK1 und OK2 in dem Block Z1 und OK3 und OK4 im Block Z2 hindurch und werden schließlich wie aus Fig. 1 ersichtlich, in das abgebogene Blechteil BL eingeschraubt, wobei es zweckmäßig ist, selbstschneidende Blechschrauben für SR1 und SR2 zu verwenden.

Es ist normalerweise erforderlich, daß das Gehäuse GH in Fig. 1 auch bei einer leeren, d.h. nicht mit einem Kabel bestückten Anordnung geschirmt gehalten wird. Deshalb werden die Blöcke Z1 und Z2 mit jeweils zwei weiteren Bohrungen OK11 und Ok12 bzw. OK23 und OK24 versehen, die den gleichen Abstand haben wie die Bohrungen OK1 und OK2 bzw. OK3 und OK4 und zudem diese Bohrungen durchdringen. Zur Abdeckung der Durchtrittsöffnungen in den beiden Körpern Z1 und Z2 braucht somit lediglich jeder dieser Körper um jeweils 90° gegenüber der Anordnung nach Fig. 2 gedreht zu werden, wodurch die Öffnungen OK11 und OK23 einerseits sowie OK12 und OK24 andererseits ebenfalls eine durchgehende Bohrung ergeben, in die die Halteschrauben SR1 und SR2 eingeschraubt werden können und so eine Abdichtung der Eintrittsstelle des Gehäuses GH ergeben. An dem Gehäuse GH liegen dann nämlich die ebenen Seitenflächen an und bilden ein geschlossenes Gebilde, das die Eintrittsöffnung hochfrequenzdicht abschließt.

In Fig. 4 ist eine Abwandlung des in Fig. 1 dargestellten Gehäuses GH dargestellt und mit GH1 bezeichnet. Dieses Gehäuse ist gegenüber dem Gehäuse GH nach Fig. 1 lediglich insoweit abgewandelt, als die Zugentlastungsvorrichtung ZV (die ebenso ausgebildet ist wie bei Fig. 1 oder Fig. 2 und 3), im Bereich der Rückwand des Gehäuses GH1 abgesenkt angeordnet ist. Hierzu wird die Blechlasche BL1 gegenüber Fig. 1 weiter nach unten gebogen und aus den beiden Seitenwänden sowie aus der Rückwand ein größerer Ausschnitt herausgenommen, so daß die Zugentlastungsvorrichtung ZV gegenüber der Außenkontur des kubischen Gehäuses abgesenkt ist. Diese Absenkung hat den Zweck, daß das Versorgungskabel VC weniger scharf geknickt wird, wenn eine Montage in einem engen Gehäuse, z.B. einer Wanddose WD erfolgen muß. Um die verschiedenen Adern AD1-AD4 anschließen zu können und auch die Zugentlastungsvorrichtung ZV mit dem Kabel VC zu verbinden, ist es notwendig, dieses Kabel entsprechend weit aus der Wanddose WD herauszuziehen und die notwendigen Schraub- und Kontaktverbindungen anzubringen. Nach Beendigung dieser Montagearbeiten, die in einer Entfernung von etwa 10-15 cm vor der Wanddose WD durchgeführt werden, wird das komplette Gehäuse GH1 in die Wanddose eingeführt. Dabei ist es notwendig, daß für die nunmehr verbleibende Überlänge von ebenfalls 10-15 cm des Versorgungskabels VC eine Unterbringungsmöglichkeit gefunden wird. Am einfachsten kann diese Unterbringungsmöglichkeit dadurch realisiert werden, daß das gesamte Gehäuse GH so lange um seine Achse gedreht wird, bis die Überlänge des Versorgungskabels VC praktisch in Schleifen um das Gehäuse GH1 herum "aufgetrommelt" ist. Im vorliegenden Beispiel ist angenommen, daß das Kabel VC von rechts aus der Wand kommt und in die Wanddose WD durch eine entsprechende Öffnung eintritt. Die Aufnahme der Überlänge des Versorgungskabels VC entspricht hier etwa einem Viertel des Gehäuses GH1, wobei jedoch darauf hinzuweisen ist, daß natürlich auch ein Mehrfaches dieses Wertes "aufgetrommelt" werden kann. Beispielsweise könnte auch das Kabel VC von links kommen und es würde dann die Vorratslänge in einer etwa 75 % igen Umschlingung des Gehäuses GH1 untergebracht werden. Die Absenkung der Zugentlastungsvorrichtung ZV sollte mindestens um einen solchen Wert vorgenommen werden, der etwa dem maximalen Durchmesser des größten anzuschließenden Versorgungskabels VC entspricht. Zweckmäßig beträgt aber die Absenkung etwa zwischen dem zwei- und vierfachen des Durchmessers des größten anzuschließenden Versorgungskabels VC.

In Figur 5 ist eine Anordnung dargestellt, bei der drei Baueinheiten nebeneinander angeordnet werden können. Hierzu ist ein gemeinsames rechteckiges Gehäuse GH2 aus leitendem Material vorgesehen, bei dem nur die Frontseite offen ist und das an einer Längskante eine Aussparung AG aufweist. Diese Aussparung ist so dimensioniert, daß in ihr eine Zugentlastungsvorrichtung ZV Platz findet, wobei hier der Einfachheit halber die zugehörigen drei Anschlußkabel weggelassen sind. Die Befestigung der Zugentlastungsvorrichtung ZV erfolgt an dem nach innen umgebogenen Blechlappen BL1 über durch die entsprechenden Bohrungen BZ11 und BZ12 sowie BZ1 und BZ2 (bei ZV) hindurchtretende, hier nicht näher dargestellte Befestigungsschrauben analog zur Ausführungsform nach Figur 1. Dabei dichtet die Zugentlastungsvorrichtung ZV hochfrequenzmäßig den durch die Aussparung AG gebildeten Ausschnitt im montierten Zustand ab.

Auf der Vorderseite des Gehäuses GH2 wird ein Montagerahmen MR angebracht, der aus leitendem Material besteht und drei Öffnungen OA1, OA2 und OA3 aufweist, welche zur Aufnahme von Adaptereinsätzen (hier nicht dargestellt) dienen, die ebenso aufgebaut sind wie der Adaptereinsatz AE in Figur 1. Der Montagerahmen MR entspricht somit in seiner Funktionsweise dem Rahmen RA nach Figur 1. Im Inneren des Gehäuses GH2 sind drei Adapterstecker AS1, AS2 und AS3 befestigt, die dem Adapterstecker AS nach Figur 1 entsprechen. Die Halterung des Montagerahmens MR erfolgt über Distanzstücke DS1 und DS2, die an der Rückwand bzw. falls vorhanden einer Zwischenwand des Gehäuses GH2 angreifen. An dem Montagerahmen MR sind weiterhin zwei Bohrungen BM1 und BM2 vorgesehen, deren Abstand entsprechend dem Abstand der Bohrungen BZ1 und BZ2 der Zugentlastungsvorrichtung ZV gewählt sind und die im montierten Zustand auch fluchtend zu den Bohrungen BZ11 und BZ12 in dem gebogenen Blechlappen BL2 verlaufen. Dadurch kann durch eine eingedrehte Schraube sowohl die Halterung des Montagerahmens MR an dem Gehäuse GH2 als auch gleichzeitig die Befestigung und gegebenenfalls Kontaktierung der Zugentlastungsvorrichtung ZV sowie deren Halterung am Gehäuse GH2 erfolgen. Die Halterung der anderen Seite des Montagerahmens MR erfolgt durch Halteschrauben, die in die Bohrungen BM3 und BM4 eingesteckt werden und die ihren Halt in den entsprechenden Bohrungen an den Schraubflächen SF3 und SF4 finden. Die außen aufzubringende Abdeckung AB zum Beispiel aus einem Kunststoffmaterial entspricht in ihrer Funktion der Abdeckung AB nach Figur 1, das heißt sie schließt das gesamte in eine Wand oder ein Gehäuse, ein Gestell oder dergleichen eingebaute Gehäuseteil GH2 nach außen ab.

Es ist auch möglich, die Zugentlastungsvorrichtung ZV an einem entsprechenden Ausschnitt an einer der hinteren Kanten des Gehäuses GH2 anzubringen, ähnlich wie dies bei dem Gehäuse GH nach Figur 1 der Fall ist. Es ist zweckmäßig, die Zugentlastungsvorrichtung ZV an einer der Schmalseiten des Gehäuses GH2 anzubringen bzw. dort in dieses einzulassen.

Es ist auch möglich, in dem Montagerahmen MR mehrere Reihen von parallel zueinander verlaufenden Öffnungen vorzusehen, wenn entsprechend viele (zum Beispiel 16) Adaptereinsätze benötigt werden. Dann kann die Aufteilung so erfolgen, daß in einer unteren Reihe im Montagerahmen MR acht Öffnungen analog OA1 bis OA3 vorgesehen werden und darüber in einer zweiten Reihe nochmals acht Öffnungen.

In Figur 6 ist eine Abwandlung der Anordnung nach Figur 5 dargestellt, welche das gleiche Gehäuse GH2 verwendet und ebenfalls drei Adapterstecker AS1 bis AS3 aufweist. Zur Verdeutlichung sind hier die Adapterstecker AS1 bis AS3 getrennt, das heißt im demontierten Zustand dargestellt und es sind hier auch die Adern des Versorgungskabels VC sichtbar, das mit Hilfe der Zugentlastungsvorrichtung ZV abgefangen wird.

Unterschiedlich ist hier, daß zur Bildung einer Schräg-Auslaßdose zum Beispiel für einen Wandkanal oder einen Bodentank der Montagerahmen MR2 zwar bündig auf der freien (offenen) Stirnfläche des Gehäuses GH2 aufliegt, jedoch die Öffnungen OA1 bis OA3 für die Aufnahme der Adaptereinsätze nicht in der Ebene der offenen Stirnfläche des Gehäuses GH2 verlaufend angeordnet sind. Hierzu ist aus dem Montagerahmen MR ein Teilbereich MRT lappenförmig herausgebogen und verläuft unter einem Winkel zum Beispiel zwischen 30 und 60° zur Ebene des eigentlichen Montagerahmens MR2. Auf diese Weise liegen die Adaptereinsätze im eingeführten Zustand nicht mehr bündig zur vorderen Stirnfläche der Abdeckung AB2 sondern sind im unteren Teil versenkt in dieser Abdeckung angeordnet. Dies ermöglicht ein Herausführen von Anschlußkabeln in der richtigen Winkellage. Die Halterung des Montagerahmens MR2 an dem Gehäuse GH2 erfolgt zum Beispiel durch Distanzstücke DS4 und DS5 (beispielsweise in Form von Schweißbolzen), die sich bis ins Innere des Gehäuses GH2 bzw. bis zu dessen Rückwand bzw. einer etwaigen Zwischenwand erstrecken. Die Anschlußstücke AS1 bis AS3 können an einer Zwischenwand bzw. einem Halteblech (ähnlich Fig. 7) z.B. rastend gehalten werden, die im Inneren des Gehäuses GH2 angeordnet ist.

In den Figuren 7, 8 und 9 ist dargestellt, wie eine abgewandelte Ausführungsform zu der Anordnung nach Figur 5 ausgestaltet werden kann. Dabei ist in einem großen Gehäuse GH3 ein Halteblech HB angebracht, das vom Boden bis zur Decke reicht und z.B über entsprechende Laschen LA1 und LA2 an dem Gehäuse GH3 befestigt ist. Das Gehäuse GH3 kann Bestandteil einer größeren Gestell-Baueinheit zum Beispiel eines Verteilerschrankes oder dergleichen sein, oder aber in eine entsprechend große Wand- oder Bodenöffnung eingefügt werden.

In Figur 9 ist dargestellt, wie dieses Halteblech HB im einzelnen aufgebaut ist. Dabei sind zwei Reihen von Öffnungen OE11 bis OE14 und darunter OE21 bis OE24 vorgesehen, in die Adapterstecker eingesetzt werden können, die analog dem Adapterstecker AS1 nach Figur 1 aufgebaut und entsprechend mit hier nicht näher dargestellten Adern von Versorgungskabeln beschaltet sind. In Figur 7 ist einer dieser Adapterstecker AS1 gezeichnet, wobei ersichtlich ist, daß dieser über eine Rastnase RN, welche in die entsprechende Zusatzöffnung OEA11 in Fig. 9 paßt, in der Öffnung OE1 des Halteblechs HB rastend gehalten ist.

Die zugehörige Frontplatte bzw. der Montagerahmen MR3 ist in Figur 8 dargestellt und weist zwei Reihen von Öffnungen OA11 bis OA14 sowie OA21 bis OA24 auf, deren Gestaltung den Öffnungen OA1 bis OA3 nach Figur 5 entspricht. Somit können in ihnen die jeweiligen Adaptereinsätze AE rastend eingeschoben werden, wobei sie durch Rastnasen (entsprechend RN2 bei Figur 1) an entsprechenden Haltelaschen (entsprechend HL1 in Figur 1) gehalten werden. Die Öffnungen OE11 bis OE24 sind bezüglich der Öffnungen OA11 bis OA24 in dem Montagerahmen MR3 so gehalten, daß die Anschlußstecker zum Beispiel AS1 in den Öffnungen OE11 bis OE24 des Halteblechs HB genau fluchtend für die Aufnahme der die Anschlußleitungen tragenden Isolierstoffplatte IP1 (Bestandteil des jeweiligen Adaptereinsatzes z.B. AE1) ausgerichtet sind und diese unter Kontaktierung nach dem Einschieben ortsgenau aufnehmen. In Figur 7 ist ein Teil der Isolierplatine IP1 des Adaptereinsatzes AE1 sichtbar; der linke Teil dieser Platine ist gestrichelt gezeichnet, weil er im montierten Zustand in das Innere des Adaptersteckers AS1 eintaucht. Der Montagerahmen MR3 wird über entsprechende Befestigungseinrichtungen an frontseitigen Haltelaschen LA3 und LA4 des Gehäuses GH3 befestigt.

An der Rückseite des Gehäuses GH3 sind ein oder mehrere Durchbrüche DB für die Zuführung von Kabeln vorgesehen, welche der Beschaltung bzw. Verdrahtung der Adapterstecker zum Beispiel AS1 dienen. Im fertig bestückten Zustand kann zum Beispiel ein Gehäuse GH3 nach Figur 7 insgesamt sechzehn Adaptereinsätze ähnlich AE1 aufnehmen, und zwar jeweils in zwei Reihen zu je acht.

In Fig. 10 ist eine Wanddose dargestellt, die in eine nur mit der Begrenzung angedeutete Wand WA eingelassen ist und deren Dosenkörper, wie in Fig. 4 mit WD bezeichnet ist. Auch das geschirmte Gehäuse GH1 hat den gleichen Aufbau wie bei Fig. 4 und auch die Zugentlastungsvorrichtung ZV und das Versorgungskabel VC entsprechen den dort beschriebenen Teilen. Im Unterschied zur Anordnung nach Fig. 4 ist jedoch die Anordnung des Gehäuses GH1 in der Wanddose WD schräg vorgenommen, d.h. das Gehäuse liegt zum Teil in der Wanddose WD und ragt zum Teil aus dieser Wanddose WD nach vorne heraus. Im unteren Teil des Gehäuses GH ist der Adapterstecker AS vorgesehen, der mit einem Adaptereinsatz AE (vergleiche Fig. 1) bei Bedarf bestückt werden kann, wobei dann ein Anschlußkabel AC zu dem jeweiligen zu versorgenden Gerät führt. Das Innere des Adapter einsatzes AE mit seiner Kontakteinrichtung CE ist über die Isolierplatine IP mit dem Adapterstecker AS verbunden. Der Austritt des Anschlußkabels AC erfolgt demgemäß schräg nach unten. Die Frontplatte FP1 entspricht im wesentlichen in ihrem Aufbau der Frontplatte FP nach Fig. 1 und ebenso die aus Kunststoff bestehende Abdeckung AB1 der Abdeckung AB nach Fig. 1. Zusätzlich vorgesehen ist hier lediglich eine spezielle Abdeckhaube AH, welche mit Rastnasen RAH versehen ist und in die frontseitige Öffnung in der Abdeckung AB1 hineingedrückt werden kann und an der Rückseite der Frontplatte FP1 rastend gehalten ist. Diese Abdeckung AH besteht zweckmäßig aus Kunststoff und umschließt an drei Seiten das aus der Wanddose WD herausragende Gehäuse GH1. Lediglich an ihrer Unterseite weist die Abdeckung AH eine Öffnung auf, die so gestaltet ist, daß der Adaptereinsatz AE eingeführt werden kann.

## Patentansprüche

1. Geschirmte Anschlußeinrichtung für den Einbau in eine Wand oder ein Gestell, bei der mindestens ein mit einer Schirmung versehenes Versorgungskabel (VC) innenseitig an ein leitendes Gehäuse (GH) anschließbar und frontseitig mindestens ein zu einem Gerät führendes Anschlußkabel (AC) vorgesehen sind,
**dadurch gekennzeichnet**,
daß für das Versorgungskabel (VC) eine mit einer entsprechenden Durchtrittsöffnung versehene leitende Zugentlastungsvorrichtung (ZV) vorgesehen ist, welche auch der Abfangung der Schirmung dient,
daß die Zugentlastungsvorrichtung (ZV) zweiteilig (Z1, Z2) ausgebildet ist und das Versorgungskabel (VC) zwischen sich einschließt und festklemmt
und daß die Zugentlastungsvorrichtung (ZV) mit dem Gehäuse (GH) elektrisch leitend verbunden ist.

2. Anschlußeinrichtung nach Anspruch 1,
**dadurch gekennzeichnet,**
daß die Zugentlastungsvorrichtung (ZV) als ein quaderförmiger Block ausgebildet ist.

3. Anschlußeinrichtung nach einem der vorhergehenden Ansprüche,
**dadurch gekennzeichnet,**
daß die Zugentlastungsvorrichtung (ZV) in eine Öffnung des Gehäuses (GH) dichtend eingesetzt ist.

4. Anschlußeinrichtung nach einem der vorhergehenden Ansprüche,
**dadurch gekennzeichnet,**
daß im Bereich der Zugentlastungsvorrichtung (ZV) die Abschirmung (VA1) freigelegt ist.

5. Anschlußeinrichtung nach einem der vorhergehenden Ansprüche,
**dadurch gekennzeichnet,**
daß im Bereich der Zugentlastungsvorrichtung (ZV) eine Folie (FO1) auf die Abschirmung (VA1) des Versorgungskabels (VC1) aufgebracht ist.

6. Anschlußeinrichtung nach einem der vorhergehenden Ansprüche,
**dadurch gekennzeichnet,**
daß die Zugentlastungsvorrichtung (ZV) durch beide Teile (Z1, Z2) hindurchgehende Bohrungen (OK1, OK2, OK3, OK4) aufweist, die etwa senkrecht zur Durchtrittsrichtung des Versorgungskabels (VC) verlaufen und daß senkrecht zu den genannten Bohrungen vier weitere Bohrungen (OK11, OK12, OK23, OK24) vorgesehen sind, die den gleichen Abstand wie die erstgenannten Bohrungen (OK1-OK4) aufweisen und diese durchdringen.

7. Anschlußeinrichtung nach einem der vorhergehenden Ansprüche,
**dadurch gekennzeichnet,**
daß die Zugentlastungsvorrichtung mindestens eine Öffnung aufweist, welche zur Aufnahme des Versorgungskabels (VC) dient.

8. Anschlußeinrichtung nach Anspruch 7,
**dadurch gekennzeichnet,**
daß die Öffnung für die Aufnahme des Versorgungskabels (VC1) zwei verschiedene Durchmesser (D2 und d) aufweist, wobei der dem Ende des Versorgungskabels (VC) zugewandte Durchmesser (D2) größer gewählt ist, und daß der größere Durchmesser (D2) etwa den Außendurchmesser (D1) des jeweiligen Versorgungskabels (VC1) entspricht (Fig. 3).

9. Anschlußeinrichtung nach Anspruch 8,
**dadurch gekennzeichnet, daß**
die kleinere Öffnung (BO11) in ihrem Durchmesser zwischen 2 und 20 % kleiner gewählt ist als der Außendurchmesser (D1) des jeweiligen Versorgungskabels (VC1).

10. Anschlußeinrichtung nach einem der vorhergehenden Ansprüche,
**dadurch gekennzeichnet,**
daß an der Frontseite des Gehäuses (GH) eine aus leitendem Material bestehende Montageplatte (MP1) vorgesehen ist, welche auf die offene Frontseite des Gehäuses (GH) aufgebracht ist.

11. Anschlußeinrichtung nach einem der vorhergehenden Ansprüche,
**dadurch gekennzeichnet,**
daß an die Anschlußeinrichtung mindestens ein Adaptereinsate (AE) anschließbar ist.

12. Anschlußeinrichtung nach Anspruch 11,
**dadurch gekennzeichnet,**
daß der Adaptereinsatz (AE) leitende Anschlüsse (L1-L8) aufweist, die in entsprechende Kontakte eines im Gehäuse (GH) fest angebrachten Adaptersteckers (AS) einsteckbar sind.

13. Anschlußeinrichtung nach Anspruch 11 oder 12,
**dadurch gekennzeichnet,**
daß der Adaptereinsatz (AE) eine einem bestimmten Anschlußgerät zugeordnete feste Verdrahtung aufweist und an seiner Frontseite mit einem zu einem Gerät führenden Anschlußkabel (AC) versehen ist.

14. Anschlußeinrichtung nach einem der vorhergehenden Ansprüche,
**dadurch gekennzeichnet,**
daß die Anschlußeinrichtung in eine Wanddose (WD) eingebaut ist.

15. Anschlußeinrichtung nach einem der vorhergehenden Ansprüche,
**dadurch gekennzeichnet,**
daß die Eintrittsstelle des Versorgungskabels (VC) in die Zugentlastungsvorrichtung (ZV) im montierten Zustand gegenüber der Außenkontur des Gehäuses (GH1) abgesenkt angeordnet ist (Fig. 4).

16. Anschlußeinrichtung nach Anspruch 15,
**dadurch gekennzeichnet,**
daß die Absenkung mindestens dem Durchmesser des Versorgungskabels (VC) entspricht.

17. Anschlußeinrichtung nach Anspruch 16,
**dadurch gekennzeichnet,**
daß die Absenkung mindestens das zwei- bis vierfache des Durchmessers des jeweiligen Versorgungskabels (VC) beträgt.

18. Anschlußeinrichtung nach einem der vorhergehenden Ansprüche, **dadurch gekennzeichnet,**
daß mehrere Anschlußeinrichtungen in mindestens einer Reihe nebeneinander angeordnet sind.

19. Anschlußeinrichtung nach Anspruch 18,
**dadurch gekennzeichnet,** daß mehrere Anschlußeinrichtungen in mindestens zwei Reihen übereinander angeordnet sind.

20. Anschlußeinrichtung nach Anspruch 18 oder 19,
**dadurch gekennzeichnet,**
daß an der Frontseite des Gehäuses (GH2) ein gemeinsamer Montagerahmen (MR) mit entsprechenden Durchtrittsöffnungen (OA1, OA2, OA3) für die Aufnahme der Adaptereinsätze (z.B. AE) vorgesehen ist.

21. Anschlußeinrichtung nach Anspruch 20,
**dadurch gekennzeichnet,**
daß der Montagerahmen (MR2) gewinkelt ausgebildet ist, wobei der abgewinkelte Teil die Vorderfront des zugehörigen Gehäuses (GH2) verschließt, während der restliche Teil des Montagerahmens nach vorne vom Gehäuse (GH2) wegragend ausgebildet ist.

22. Anschlußeinrichtung nach Anspruch 21,
**dadurch gekennzeichnet,**
daß eine Abdeckeinrichtung (AB2) für den Montagerahmen (MR2) vorgesehen ist, welche ähnlich gewinkelt ausgebildet ist wie der Montagerahmen (MR2).

23. Anschlußeinrichtung nach einem der Ansprüche 21 oder 22,
**dadurch gekennzeichnet,**
daß in dem Montagerahmen im abgewinkelten Teil Durchtrittsöffnungen (OA1-OA3) für die Aufnahme zugehöriger Adaptereinsätze vorgesehen sind.

24. Anschlußeinrichtung nach einem der vorhergehenden Ansprüche,
**dadurch gekennzeichnet,**
daß in dem Gehäuse (GH3) ein Halteblech (HB) vorgesehen ist, in dem mindestens ein Adapterstecker (AS1) rastend gehalten ist und daß an der Frontseite das Gehäuse durch eine Frontplatte (MR2) abgedeckt ist, die zur Aufnahme mindestens eines Adaptereinsatzes (AE1) dient.

25. Anschlußeinrichtung nach Anspruch 24,
**dadurch gekennzeichnet,**
daß in dem Halteblech (HB) mindestens eine Öffnung vorgesehen ist, welche zur Aufnahme eines Adaptersteckers (z.B. AS1) dient.

26. Anschlußeinrichtung nach Anspruch 25,
**dadurch gekennzeichnet,**
daß der Adapterstecker (AS1) in der Öffnung rastend gehalten ist.

## Claims

1. Screened connecting device for installation in a wall or a rack, in the case of which device at least one supply cable (VC), which is provided with a screen, can be connected internally to a conductive housing (GH) and is provided on the front with at least one connecting cable (SC) which leads to an apparatus, characterized in that a conductive strain relief device (ZV) is provided for the supply cable (vc) and is provided with a corresponding through-opening and is also used for trapping the screen, in that the strain relief device (ZV) is of two-piece (Z1, Z2) construction and encloses and firmly clamps the supply cable (VC) between said pieces, and in that the strain relief device (ZV) is electrically conductively connected to the housing (GH).

2. Connecting device according to Claim 1, characterized in that the strain relief device (ZV) is constructed as a box-shaped block.

3. Connecting device according to one of the preceding claims, characterized in that the strain relief device (ZV) is inserted into an opening in the housing (GH) in a sealing manner.

4. Connecting device according to one of the preceding claims, characterized in that the screen (VA1) is exposed in the region of the strain relief device (ZV).

5. Connecting device according to one of the preceding claims, characterized in that a foil (FO1) is fitted to the screen (VA1) of the supply cable (VC1) in the region of the strain relief device (ZV).

6. Connecting device according to one of the preceding claims, characterized in that the strain relief device (ZV) has holes (OK1, OK2, OK3, OK4) which pass through both parts (Z1, Z2) and run approximately at right angles to the direction in which the supply cable (VC) passes through, and in that four further holes (OK11, OK12, OK23, OK24) are provided at right angles to the said holes, which further holes are the same distance apart as the first-mentioned holes (OK1-OK4) and pass through them.

7. Connecting device according to one of the preceding claims, characterized in that the strain relief device has at least one opening which is used for accommodating the supply cable (VC).

8. Connecting device according to Claim 7, characterized in that the opening for accommodating the supply cable (VC1) has two different diameters (D2 and d), the diameter (D2) which faces the end of the supply cable (VC) being selected to be larger, and in that the larger diameter (D2) corresponds approximately to the external diameter (D1) of the respective supply cable (VC1) (Fig. 3).

9. Connecting device according to Claim 8, characterized in that the smaller opening (B011) is selected such that its diameter is between 2 and 20% smaller than the external diameter (D1) of the respective supply cable (VC1).

10. Connecting device according to one of the preceding claims, characterized in that a mounting plate (MP1) is provided on the front of the housing (GH), which mounting plate (MP1) is composed of conductive material and is fitted onto the open front of the housing (GH).

11. Connecting device according to one of the preceding claims, characterized in that at least one adaptor insert (AE) can be connected to the connecting device.

12. Connecting device according to Claim 11, characterized in that the adaptor insert (AE) has conductive connections (L1-L8) which can be inserted into corresponding contacts in an adaptor plug (AS) which is permanently fitted in the housing (GH).

13. Connecting device according to Claim 11 or 12, characterized in that the adaptor insert (AE) has permanent wiring which is associated with a specific connection apparatus and is provided on its front with a connecting cable (AC) which leads to an apparatus.

14. Connecting device according to one of the preceding claims, characterized in that the connecting device is installed in a wall box (WD).

15. Connecting device according to one of the preceding claims, characterized in that the inlet points for the supply cable (VC) into the strain relief device (ZV) is arranged to be recessed with respect to the external contour of the housing (GH1) in the installed state (Fig. 4).

16. Connecting device according to Claim 15, characterized in that the recess corresponds at least to the diameter of the supply cable (VC).

17. Connecting device according to Claim 16, characterized in that the recess amounts to at least two to four times the diameter of the respective supply cable (VC).

18. Connecting device according to one of the preceding claims, characterized in that a plurality of connecting devices are arranged side by side in at least one row.

19. Connecting device according to Claim 18, characterized in that a plurality of connecting devices are arranged one above the other in at least two rows.

20. Connecting device according to Claim 18 or 19, characterized in that a common mounting frame (MR) is provided on the front of the housing (GH2) and has suitable through-openings (OA1, OA2, OA3) for accommodation of the adaptor inserts (for example AE).

21. Connecting device according to Claim 20, characterized in that the mounting frame (MR2) is constructed in an elbowed manner, the elbowed part closing the front of the associated housing (GH2) while the remaining part of the mounting frame is constructed such that it projects away from the housing (GH2) at the front.

22. Connecting device according to Claim 21, characterized in that a covering device (AB2) is provided for the mounting frame (MR2), which covering device (AB2) is constructed in a similar elbowed manner to the mounting frame (MR2).

23. Connecting device according to one of Claims 21 or 22, characterized in that through-openings (OA1-OA3) for the accommodation of associated adaptor inserts are provided in the elbowed part of the mounting frame.

24. Connecting device according to one of the preceding claims, characterized in that a metal retaining sheet (HB) is provided in the housing (GH3), in which metal retaining sheet (HB) at least one adaptor plug (AS1) is held in a latching manner, and in that the housing is covered at the front by a front plate (MR2) which is used for the accommodation of at least one adaptor insert (AE1).

25. Connecting device according to Claim 24, characterized in that at least one opening is provided in the metal retaining sheet (HB), which opening is used for the accommodation of an adaptor plug (for example AS1).

26. Connecting device according to Claim 25, characterized in that the adaptor plug (AS1) is held in the opening in a latching manner.

## Revendications

1. Dispositif blindé de raccordement destiné à être monté dans une paroi ou dans une baie, et dans lequel au moins un câble d'alimentation (VC) pourvu d'un blindage peut être raccordé, côté intérieur, à un boîtier conducteur (GH) et dans lequel au moins un câble de raccordement (AC) raccordé à un appareil est prévu sur le côté avant,
caractérisé par le fait
que pour le câble d'alimentation (VC), il est prévu un dispositif conducteur (ZV) de détente de traction, qui est pourvu d'une ouverture correspondante de passage et qui sert également à intercepter le blindage,
que le dispositif (ZV) de détente de traction est formé de deux éléments (Z1,Z2) et que le câble d'alimentation (VC) enserre et bloque, entre ses éléments, le câble d'alimentation (VC), et
que le dispositif de détente de traction (ZV) est relié d'une manière électriquement conductrice au boîtier (GH).

2. Dispositif de raccordement suivant la revendication 1, caractérisé par le fait que le dispositif de détente de traction (ZV) est réalisé sous la forme d'un bloc parallélépipédique.

3. Dispositif de raccordement suivant l'une des revendications précédentes, caractérisé par le fait que le dispositif de détente de traction (ZV) est inséré de façon étanche dans une ouverture du boîtier (GH).

4. Dispositif de raccordement suivant l'une des revendications précédentes, caractérisé par le fait que dans la zone du dispositif de traction (ZV), le blindage (VA1) est dégagé.

5. Dispositif de raccordement suivant l'une des revendications précédentes, caractérisé par le fait que dans la zone du dispositif de détente de traction (ZV), une feuille (FO1) est montée sur le blindage (VA1) du câble d'alimentation (VC1).

6. Dispositif de raccordement suivant l'une des revendications précédentes, caractérisé par le fait que le dispositif de détente de traction (ZV) comporte des perçages (OK1, OK2, OK3, OK4), qui traversent les deux éléments (Z1,Z2) et qui sont approximativement perpendiculaires à la direction de passage du câble d'alimentation (VC), et que perpendiculairement auxdits perçages sont prévus quatre autres perçages (OK11, OK12, OK23, OK24), qui sont situés à la même distance que les perçages (OK1-OK4) indiqués en premier lieu et traversent ces derniers.

7. Dispositif de raccordement suivant l'une des revendications précédentes, caractérisé par le fait que le dispositif de détente de traction possède au moins une ouverture, qui sert à loger le câble d'alimentation (VC).

8. Dispositif de raccordement suivant la revendication 7, caractérisé par le fait que l'ouverture servant à loger le câble d'alimentation (VC1) possède deux diamètres différents (D2 et d), le diamètre (D2) tourné vers l'extrémité du câble d'alimentation (VC) étant choisi à une valeur plus grande, et que le diamètre supérieur (D2) correspond approximativement au diamètre extérieur (D1) du câble d'alimentation respectif (VC1) (figure 3).

9. Dispositif de raccordement suivant la revendication 8, caractérisé par le fait que le diamètre de la petite ouverture (BO11) est choisi entre 2 et 20 % inférieurs au diamètre extérieur (D1) du câble d'alimentation respectif (VC1).

10. Dispositif de raccordement suivant l'une des revendications précédentes, caractérisé par le fait que sur la face avant du boîtier (GH) est prévue une plaque de montage (MP), qui est constituée par un matériau conducteur, qui est déposé sur la face avant ouverte du boîtier (GH).

11. Dispositif de raccordement suivant l'une des revendications précédentes, caractérisé par le fait qu'un insert d'adaptateur (AE) peut être raccordé au dispositif de raccordement.

12. Dispositif de raccordement suivant la revendication 11, caractérisé par le fait que l'insert de l'adaptateur (AE) comporte des bornes conductrices (L1-L8), qui peuvent être enfichés dans des contacts correspondants d'un connecteur d'adaptation (11) monté fixe dans le boîtier (GH).

13. Dispositif de raccordement suivant la revendication 11 ou 12, caractérisé par le fait que l'insert de l'adaptateur (AE) possède un câble fixe, qui est associé à l'appareil de raccordement déterminé, et contenant, au niveau de sa face avant, un câble de raccordement (AC) qui est raccordé à un appareil.

14. Dispositif de raccordement suivant l'une des revendications précédentes, caractérisé par le fait que le dispositif de raccordement est monté dans une prise murale (WD).

15. Dispositif de raccordement suivant l'une des revendications précédentes, caractérisé par le fait que le point d'entrée du câble d'alimentation (VC) dans le dispositif de détente de traction (ZV) est disposé, à l'état monté, en renfoncement par rapport au contour extérieur du boîtier (GH1) (figure 4).

16. Dispositif de raccordement suivant la revendication 15, caractérisé par le fait que le renfoncement correspond au moins au diamètre du câble d'alimentation (VC).

17. Dispositif de raccordement suivant la revendication 16, caractérisé par le fait que le renfoncement est compris au moins entre le double et le quadruple du diamètre du câble d'alimentation respectif (VC).

18. Dispositif de raccordement suivant l'une des revendications précédentes, caractérisé par le fait que plusieurs dispositifs de raccordement sont disposés côte-à-côte suivant au moins une rangée.

19. Dispositif de raccordement suivant la revendication 18, caractérisé par le fait que plusieurs dispositifs de raccordement sont disposés en étant superposés, sur au moins deux rangées.

20. Dispositif de raccordement suivant la revendication 18 ou 19, caractérisé par le fait que sur la face avant du boîtier (GH) est prévu un cadre commun de montage (MR) comportant des ouvertures correspondantes de passage (OA1, OA2, OA3), servant à loger les inserts d'adaptateurs (par exemple AE).

21. Dispositif de raccordement suivant la revendication 20, caractérisé par le fait que le cadre de montage (MR2) est réalisé avec une forme coudée, la partie coudée fermant la face avant du boîtier associé (GH2), tandis que la partie arrière du cadre de montage est réalisée de manière à faire saillie vers l'avant par rapport au boîtier (GH2).

22. Dispositif de raccordement suivant la revendication 21, caractérisé par le fait qu'il est prévu, pour le cadre de montage (MR2), un dispositif de fermeture (AB2), qui est réalisé avec une forme coudée identique à celle du cadre de montage (MR2).

23. Dispositif de raccordement suivant l'une des revendications 21 ou 22, caractérisé par le fait que des ouvertures de passage (OA1-OA2) servant à loger des inserts d'adaptateurs associés, sont prévus à la partie coudée du cadre de montage.

24. Dispositif de raccordement suivant l'une des revendications précédentes, caractérisé par le fait que dans le boîtier (GH3) est prévue une tôle de retenue (HB) , au moyen de laquelle au moins un connecteur d'adapteur (AS1) est retenu par encliquetage, et que sur sa face avant, le boîtier est fermé par une plaque avant (MR2), qui sert à recevoir au moins un insert d'adaptateur (AE1).

25. Dispositif de raccordement suivant la revendication 24, caractérisé par le fait que dans la tôle de retenue (HB) est prévue au moins une ouverture, qui sert à loger un connecteur d'adaptateur (par exemple AS1).

26. Dispositif de raccordement suivant la revendication 25, caractérisé par le fait que le connecteur d'adaptateur (AS1) est retenu par encliquetage dans l'ouverture.
